# EUROPÄISCHE PATENTSCHRIFT

(11) **EP 2 586 104 B1**
(45) Veröffentlichungstag und Bekanntmachung des Hinweises auf die Patenterteilung: **01.04.2015**
(21) Anmeldenummer: 11714942.7
(22) Anmeldetag: 12.04.2011
(51) Int. Cl.: H01R 13/627, H01R 13/639

(54) **STECKVERBINDER MIT EINER RADIAL WIRKENDEN RASTEINRICHTUNG**
CONNECTOR WITH A RADIAL ACTING LATCHING DEVICE
CONNECTEUR AVEC UN DISPOSITIF DE VERROUILLAGE À ACTION RADIALE

(30) Priorität: 28.06.2010 DE 202010009597 U
(43) Veröffentlichungstag der Anmeldung: 01.05.2013
(73) Patentinhaber: Rosenberger Hochfrequenztechnik GmbH & Co. KG, 83413 Fridolfing (DE)
(72) Erfinder: BLAKBORN, Willem, 83334 Inzell (DE); WINTERHOLLER, Waldemar, 83301 Traunreut (DE)
(74) Vertreter: Zeitler - Volpert - Kandlbinder
(86) Internationale Anmeldenummer: PCT/EP2011/001831
(87) Internationale Veröffentlichungsnummer: WO 2012/000576

(56) Entgegenhaltungen:
- EP-A1- 1 401 060
- EP-A2- 0 996 201
- DE-A1-102006 047 039
- DE-U1- 20 018 583
- US-A- 3 193 309
- US-A- 5 823 813
- US-A- 5 938 465

## Beschreibung

Die vorliegende Erfindung betrifft einen Steckverbinder mit einem Außenleiterteil, welches an einem kabelseitigen Ende des Steckverbinders zum elektrischen und mechanischem Verbinden mit einem Außenleiter eines Kabels ausgebildet ist sowie eine elektromagnetische Abschirmung des Steckverbinders ausbildet, mit mindestens einem Innenleiterteil, welches an dem kabelseitigen Ende des Steckverbinders zum elektrischen und mechanischem Verbinden mit mindestens einem Innenleiter eines Kabels ausgebildet ist, und mit einem Gehäuse, wobei an einem Außenumfang des Gehäuses eine radial wirkende Rasteinrichtung zum mechanisch lösbaren Verriegeln des Steckverbinders in einem eingesteckten Zustand, in dem der Steckverbinder mit einem dem kabelseitigen Ende axial gegenüberliegenden steckseitigen Ende in einen komplementären Steckverbinder eingesteckt ist und ein elektrischer und mechanischer Kontakt zwischen dem Innenleiterteil des Steckverbinders und einem komplementären Innenleiterteil des komplementären Steckverbinders sowie ein elektrischer und mechanischer Kontakt zwischen dem Außenleiterteil des Steckverbinders und einem komplementären Außenleiterteil des komplementären Steckverbinders hergestellt ist, wobei die Rasteinrichtung als ein Ring aus einem federelastischen Werkstoff hergestellt ist, welcher in Umfangsrichtung eine Lücke aufweist, wobei der Ring an dem Außenumfang des Gehäuses in einer Ebene senkrecht zu einer Längsachse des Steckverbinders angeordnet ist, so dass eine erste Seite des Ringes dem steckseitigen Ende des Steckverbinders und eine zweite Seite des Ringes dem kabelseitigen Ende des Steckverbinders zugewandt ist, wobei sich der Ring in radialer Richtung von dem Außenumfang des Gehäuses erhebt, wobei ein Innendurchmesser des Ringes größer ist als ein Außehdurchmesser des Gehäuses in dem Abschnitt, in dem sich der Ring befindet, so dass der Ring gegen eine federelastische Kraft radial zusammendrückbar ist, gemäß dem Oberbegriff des Anspruchs 1.

Aus der DE 38 23 617 C2 ist ein elektrischer Steckverbinder bekannt, bei dem eine metallische Gehäusehülse und ein Steckkontaktgehäuse aus einem elektrisch isolierenden Werkstoff über einen Federring miteinander verrastet sind.

Aus der US 5 938 465 ist ein schnell steckbarer und lösbarer elektrischer Steckverbinder mit einem Steckerteil und einem Buchsenteil bekannt. Am Steckerteil ist ein Federring mit einer Lücke in Umfangsrichtung in einer Umfangsnut angeordnet, so dass der Federring beim Zusammenstecken von Stecker und Buchse radial zusammengedrückt wird. In dem Buchsenteil rastet der Federring in eine Umfangsnut an einer Innenseite des Buchsenteils ein und stellt dadurch eine Haltekraft zwischen Steckerteil und Buchsenteil zur Verfügung. Zusätzlich weist der Federring eine in Umfangsrichtung verlaufende Kerbe auf, die einen Teil des Federringes mit einer zusätzlichen, radialen Federwirkung versieht, so dass in radialer Richtung eine doppelte Federwirkung zur Verfügung steht. Eine Verriegelungsvorrichtung, welche ein radiales Zusammendrücken des Federringes blockiert ist nicht vorgesehen.

Aus der EP 0 996 201 A2 ist ein elektrischen Steckverbinder mit einem ersten Steckteil, einem zweiten Steckteil, wobei erstes und zweites Steckteil ineinander steckbar sind, und einer Eingriffvorrichtung bekannt. Die Eingriffvorrichtung weist an dem ersten Steckteil eine Umfangsnut, einen radial federelastisch aufweitbaren und zusammendrückbaren, C-förmigen Ring, der in der Umfangsnut angeordnet ist, auf und weist an dem zweiten Steckteil einen Druckabschnitt, an dem der Ring beim Zusammenstecken anschlägt, und eine Eingriffsnut, in die der Ring einrastet, auf. An dem ersten Steckteil ist ein erster Vorsprung vorgesehen, der in eine Kerbe an einem rückseitigen Ende des Ringes eingreift und dadurch eine Verschiebung des Ringes in Umfangsrichtung verhindert. Weiterhin ist am ersten Steckteil ein Begrenzungsteil vorgesehen welches sich bis in die Umfangsnut erstreckt und eine derartige Breite aufweist, dass es an einem Außenumfang des Ringes einen Schlitz im Ring überdeckt. Hierdurch ist eine übermäßige radiale Aufweitung des Ringes verhindert. Beim Zusammenstecken der beiden Steckteile wird der Ring radial zusammengedrückt und entspannt sich wieder durch radiales Aufweiten, sobald er die Eingriffsnut erreicht hat. Zum Lösen der Steckverbindung ist am zweiten Steckteil eine axial verschiebbare Hülse vorgesehen, die den Ring bei einer vorbestimmten axialen Position radial zusammendrückt und so den Eingriff zwischen dem Ring und der Eingriffsnut löst. Es ist kein Riegel vorgesehen, welcher ein radiales Zusammendrücken des Ringes blockiert.

Der Erfindung liegt die Aufgabe zugrunde, einen Steckverbinder der o.g. Art derart auszugestalten, dass ein gesteckter Zustand einerseits manuell einfach und lösbar herstellbar und andererseits ein unerwünschtes Lösen der Steckverbindung sicher vermieden ist.

Diese Aufgabe wird erfindungsgemäß durch einen Steckverbinder der o.g. Art mit den in Anspruch 1 gekennzeichneten Merkmale gelöst. Vorteilhafte Ausgestaltungen der Erfindung sind in den weiteren Ansprüchen beschrieben.

Bei einem Steckverbinder der o.g. Art ist es erfindungsgemäß vorgesehen, dass der Ring an der ersten und zweiten Seite jeweils eine Anfasung derart aufweist, dass der Ring an seinem Außenumfang eine kleiner axiale Länge aufweist als an seinem Innenumfang, wobei an dem Gehäuse ein zwischen einer Verriegelungsposition und einer Freigabeposition bewegbarer Riegel derart angeordnet ist, dass der Riegel in der Verriegelungsposition in die Lücke des Ringes eingreift und ein radiales Zusammendrücken des Ringes blockiert und in der Freigabeposition die Lücke des Ringes frei gibt, so dass der Ring radial zusammendrückbar ist, wenn eine Anschlagkante auf eine der Anfasungen an den Seiten des Ringes beim Herstellen oder Lösen des gesteckten Zustandes aufläuft.

Dies hat den Vorteil, dass der Steckverbinder derart mit einem komplementären Steckverbinder verbindbar ist, dass diese Steckverbindung einerseits lösbar ist und andererseits jedoch nur mit besondern Maßnahmen gelöst werden kann. Ein unerwünschtes Lösen der Steckverbindung, beispielsweise durch Vibrationen, ist wirksam vermieden, wobei gleichzeitig das manuelle Herstellen und Lösen der Steckverbindung einfach und mit geringem Kraftauswand gelingt.

Eine besonders funktionssichere Ausführungsform hinsichtlich der Verriegelung des Ringes erzielt man dadurch, dass der Riegel als ein in axialer Richtung verschiebbarer Schieber ausgebildet ist.

Einen besonders einfachen Aufbau mit kostengünstiger Herstellung und Montage des Steckverbinders erzielt man dadurch, dass das Gehäuse ein Teil des Außenleiterteiles ist.

Eine axiale Fixierung des Ringes an der Außenseite des Gehäuses erzielt man dadurch, dass an dem Außenumfang des Gehäuses eine radial umlaufende Nut ausgebildet ist, in der der Ring angeordnet ist.

Dadurch, dass der Riegel derart ausgebildet ist, dass dieser nur dann in die Lücke des Ringes passt, wenn sich der Ring in einem in radialer Richtung vollständig entspannten Zustand ohne radiale Rückstellkräfte in Richtung radial nach außen befindet, bildet der Riegel gleichzeitig eine Kontrolle dafür, dass eine Steckverbindung des Steckverbinders mit einem komplementären Gegensteckverbinder vollständig hergestellt ist, da sich der Riegel ansonsten nicht in die Verriegelungsposition bewegen lässt.

Eine automatische Verriegelung des Ringes bei einem Einstecken des Steckverbinders in einen komplementären Steckverbinder erzielt man dadurch, dass ein elastisches Federelement vorgesehen ist, welches den Riegel in Richtung der Verriegelungsposition mit einer elastischen Federkraft beaufschlagt.

Eine besonders zuverlässige Verriegelung erzielt man dadurch, dass das elastische Federelement als eine Schraubenfeder ausgebildet ist, welche den Schieber in axialer Richtung mit der federelastischen Kraft beaufschlagt.

Einen besonders einfachen Aufbau mit kostengünstiger Herstellung und Montage des Steckverbinders erzielt man dadurch, dass der Riegel eine Wippe aus einem federelastischen Werkstoff aufweist, welche einstückig den Riegel ausgebildet ist.

Eine zusätzliche Sicherheit für die Steckverbindung und einen Anwender des Steckverbinders erzielt man dadurch, dass an dem Steckverbinder zusätzlich eine Einrichtung zum elektrischen Prüfen der vollständigen Herstellung einer Steckverbindung zwischen dem Steckverbinder und einem komplementären Steckverbinder angeordnet ist. Hierdurch wird beispielsweise eine über das Kabel des Steckverbinders übertragene elektrische Spannung abgeschaltet, sobald die Einrichtung zum elektrischen Prüfen der vollständigen Herstellung einer Steckverbindung meldet, dass keine vollständige Steckverbindung mehr vorliegt. Auf diese Weise ist ein Anwender vor einem elektrischen Stromschlag über die ggf. frei zugänglichen elektrischen Kontakte des Steckverbinders geschützt.

Eine funktionssicher Detektion der vollständigen und Verriegelten Steckverbindung zwischen dem Steckverbinder und dem komplementäre Steckverbinder erzielt man dadurch, dass die Einrichtung zum elektrischen Prüfen der vollständigen Herstellung einer Steckverbindung an dem Riegel derart angeordnet ist, dass die Einrichtung zum elektrischen Prüfen der vollständigen Herstellung einer Steckverbindung nur dann eine vollständig hergestellte Steckverbinder zurück meldet, wenn sich in eingestecktem Zustand der Riegel in seiner Verriegelungsposition befindet.

Einen besonders einfachen Aufbau mit kostengünstiger Herstellung und Montage des Steckverbinders erzielt man dadurch, dass die Einrichtung zum elektrischen Prüfen der vollständigen Herstellung einer Steckverbindung ein unterbrochener, elektrische Leiter ist, welcher derart angeordnet und ausgebildet ist, dass der elektrische Leiter elektrisch geschlossen ist, wenn der Steckverbinder vollständig in den komplementären Steckverbinder eingesteckt und der Ring von dem Riegel verriegelt ist.

Eine besonders funktionssichere Detektion der vollständigen Steckverbindung durch einen berührungslosen Sensor erzielt man dadurch, dass die Einrichtung zum elektrischen Prüfen der vollständigen Herstellung einer Steckverbindung ein Reedkontakt ist, welcher derart angeordnet und ausgebildet ist, dass der Reedkontakt elektrisch geschlossen ist, wenn der Steckverbinder vollständig in den komplementären Steckverbinder eingesteckt und der Ring von dem Riegel verriegelt ist.

Die Erfindung wird im Folgenden anhand der Zeichnung näher erläutert. Diese zeigt in:
- Fig. 1: eine erste bevorzugte Ausführungsform eines erfindungsgemäßen Steckverbinders mit einem Riegel in Freigabestellung in perspektivischer Ansicht,
- Fig. 2: die erste bevorzugte Ausführungsform eines erfindungsgemäßen Steckverbinders gemäß Fig. 1 mit einem Riegel in Verriegelungsstellung in Seitenansicht,
- Fig. 3: die erste bevorzugte Ausführungsform eines erfindungsgemäßen Steckverbinders gemäß Fig. 1 mit einem komplementären Steckverbinder in ungestecktem Zustand in perspektivischer Ansicht,
- Fig. 4: die erste bevorzugte Ausführungsform eines erfindungsgemäßen Steckverbinders gemäß Fig. 1 mit einem komplementären Steckverbinder in gestecktem Zustand in perspektivischer Ansicht,
- Fig. 5: die erste bevorzugte Ausführungsform eines erfindungsgemäßen Steckverbinders gemäß Fig. 1 mit einem komplementären Steckverbinder in gestecktem Zustand in einer Schnittansicht,
- Fig. 6: eine zweite bevorzugte Ausführungsform eines erfindungsgemäßen Steckverbinders in perspektivischer Ansicht,
- Fig. 7: die zweite bevorzugte Ausführungsform eines erfindungsgemäßen Steckverbinders gemäß Fig. 6 mit einem komplementären Steckverbinders in ungestecktem Zustand in perspektivischer Ansicht, und
- Fig. 8: die zweite bevorzugte Ausführungsform eines erfindungsgemäßen Steckverbinders gemäß Fig. 6 mit einem komplementären Steckverbinder in ungestecktem Zustand in einer weiteren perspektivischen Ansicht

Die in den Fig. 1 bis 5 dargestellte, erste bevorzugte Ausführungsform eines erfindungsgemäßen Steckverbinders umfasst ein Außenleiterteil 10, welches an einem kabelseitigen Ende des Steckverbinders zum elektrischen und mechanischem Verbinden mit einem Außenleiter 12 eines Kabels 14 ausgebildet ist und eine elektromagnetische Abschirmung des Steckverbinders ausbildet. Radial innerhalb des Außenleiterteiles 10 sind mehrere Innenleiterteile 16 angeordnet, die von einem Isolierteil 18 an vorbestimmten Stellen radial innerhalb des Außenleiterteiles 10 gehalten sind. Die Innenleiterteile 16 sind zum elektrischen und mechanischem Verbinden mit mindestes einem Innenleiter (nicht dargestellt) des Kabels 14 ausgebildet Ein Gehäuse 20 umgibt das Außenleiterteil 10.

An dem Außenumfang des Gehäuses 20 ist in einer Nut 22 ein Ring 24 angeordnet, welcher in Umfangsrichtung eine Lücke 26 (Fig. 1) aufweist und aus einem federelastischen Werkstoff hergestellt ist. Gleichzeitig ist ein Innendurchmesser des Ringes 24 größer als ein Außendurchmesser des Gehäuses 20 im Bereich der Nut 22. Auf diese Weise kann der Ring 24 radial nach innen zusammen gedrückt werden, so dass sich der Außendurchmesser des Ringes 24 verringert. Der Außendurchmesser des Ringes 24 ist dagegen Größer als ein Außendurchmesser des Gehäuses 20 benachbart zur Nut 22, so dass der Ring 24 in radialer Richtung nach außen das Gehäuse überragt. Dieser Ring 24 dient als radial wirkende Rasteinrichtung zum mechanisch lösbaren Verriegeln des Steckverbinders in einem eingesteckten Zustand, in dem der Steckverbinder in einen komplementären Steckverbinder 28, wie in Fig. 4 und 5 dargestellt, eingesteckt ist und ein elektrischer und mechanischer Kontakt zwischen dem Innenleiterteil 16 des Steckverbinders und einem komplementären Innenleiterteil 30 des komplementären Steckverbinders 28 sowie ein elektrischer und mechanischer Kontakt zwischen dem Außenleiterteil 10 des Steckverbinders und einem komplementäre Außenleiterteil 32 des komplementären Steckverbinders 28 hergestellt ist. Hierbei ist das Gehäuse 20 des Steckverbinders in ein komplementäres Gehäuse 34 des komplementären Steckverbinders 28 eingesteckt. Diese mechanisch lösbare Verriegelung wird nachfolgend näher erläutert.

An einer Innenwandung 36 des komplementären Gehäuses 34 des komplementären Steckverbinders 28 ist eine radial umlaufende Rastnut 38 ausgebildet, die mit dem Ring 24 zusammenwirkt. Das komplementäre Gehäuse 34 des komplementären Steckverbinders 28 weist an der Innenwandung 36 einen Innendurchmesser auf, welcher einerseits größer als der Außenumfang des Gehäuses 20 benachbart zur Nut 22 und andererseits kleiner als ein Außenumfang des Ringes 24 in dessen entspanntem Zustand ist. Weiterhin weist der Ring 24 an seinen Seitenflächen Anfasungen 40 auf, die als Auflauframpen für die Innenfläche 36 des komplementären Gehäuses 34 wirken. Bein Einstecken des Gehäuses 20 in das komplementäre Gehäuse 34 schlägt das komplementäre Gehäuse 34 an dem Ring 24 im Bereich der Anfasung 40 an einer Seite an. Unter der axialen Steckkraft drückt dann das komplementäre Gehäuse 34 den Ring 24 radial nach innen zusammen, so dass sich der Außendurchmesser des Ringes 24 verkleinert und das komplementäre Gehäuse 34 über das Gehäuse 20 gleitet, wobei der Ring 24 an der Innenwandung 36 des komplementären Gehäuses 34 entlang schleift. Das Gehäuse 20 wird nun in axialer Richtung so weit in das komplementäre Gehäuse 34 des komplementäre Steckverbinders 28 eingeschoben, bis der Ring 24 die Rastnut 38 erreicht. Hier rastet der Ring unter radialem Aufweiten nach außen ein. Zum Lösen der Steckverbindung wird eine axiale Kraft auf Steckverbinder und komplementären Steckverbinder in Richtung entgegengesetzt zur Einsteckrichtung ausgeübt, wobei eine Kante der Rastnut 38 an der entsprechend gegenüberliegenden Anfasung 40 des Ringes 24 anschlägt. Wiederum wird der Ring 24 radial nach innen zusammen gedrückt, so dass das Gehäuse 20 aus dem komplementären Gehäuse 34 des komplementären Steckverbinders 28 heraus gezogen werden kann. Die Anfasungen 40 sorgen einerseits dafür, dass die Verrastung des Ringes 24 in der Rastnut 38 lösbar ist. Andererseits bestimmt die Anfasungen 40 die entsprechende axiale Kraft, die zum Zusammenstecken und auseinander ziehen von Steckverbinder und komplementären Steckverbinder 28 notwendig ist.

Um nun ein unbeabsichtigtes Lösen der Steckverbindung zu verhindern, ist am Außenumfang des Gehäuses 20 ein axial verschiebbarer Riegel 42 vorgesehen. Dieser Riegel 42 ist in axialer Richtung zwischen einer Verriegelungsposition, wie in Fig. 2 bis 5 dargestellt, und einer Freigabeposition, wie in Fig. 1 dargestellt, bewegbar. Hierbei ist der Riegel 42 derart ausgebildet, dass dieser in der Verriegelungsposition in die Lücke 26 des Ringes 24 eingreift und die freien Enden des Ringes 24 daran hindert, dass diese in Umfangsrichtung aufeinander zu bewegbar sind. Dadurch ist ein radiales Zusammendrücken des Ringes 24 blockiert. In dieser Verriegelungsposition ist es daher ein Auseinanderziehen von ineinander gesteckten Steckverbinder und komplementärem Steckverbinder blockiert, da der Ring 24 nicht aus der Nut 38 des komplementären Steckverbinders gelöst werden kann.

Eine Schraubenfeder 44 beaufschlagt den Riegel 42 in Richtung der Verriegelungsposition mit einer elastischen Federkraft. Auf diese Weise nimmt der Riegel 42 die Verriegelungsposition selbsttätig ein, sobald der Steckverbinder vollständig in den komplementären Steckverbinder 28 eingesteckt ist, ohne dass hierfür eine zusätzliche Aktion eines Monteurs erforderlich ist. Zum Zusammenstecken und Lösen von Steckverbinder und komplementärem Steckverbinder 28 ist es lediglich erforderlich, den Riegel 42 entgegen der Kraft der Schraubenfeder 44 von der Verriegelungsposition in die Freigabeposition zu bewegen und dort zu halten, bis sich der Ring 24 beim Zusammenstecken in dem Gehäuse 34 des komplementären Steckverbinders 28 befindet oder bis der Ring 24 beim Lösen der Steckverbindung die Nut 38 des komplementären Steckverbinders 28 verlassen hat. In dem Zwischenstadium, beispielsweise beim Zusammenstecken von Steckverbinder und komplementärem Steckverbinder 28, in dem sich der Ring 24 bereits innerhalb des Gehäuses 34 des komplementären Steckverbinders 28 befindet und damit radial zusammengedrückt ist, wobei jedoch der Ring noch nicht in die Nut 38 des komplementären Steckverbinders 28 eingerastet ist, ist eine Bewegung des Riegels 42 in die Verriegelungsposition blockiert, da die Lücke 26 zur Aufnahme des Riegels 42 zu klein ist. Erst wenn der Ring 24 in die Nut 38 des komplementären Steckverbinders 28 einrastet und sich dabei entsprechend radial aufweitet, wird die Lücke 26 groß genug, so dass der Riegel 42 unter Einwirkung der Kraft der Schraubenfeder 44 von der Freigabeposition in die Verriegelungsposition gleitet. Hierdurch liegt für einen Monteur eine einfache optische Kontrollmöglichkeit vor, ob der Steckverbinder vollständig in den komplementären Steckverbinder 28 eingeschoben ist oder nicht. Ist dies nicht der Fall, befindet sich der Riegel 24 noch in der Freigabeposition. Daher schiebt der Monteur den Steckverbinder solange axial in den komplementären Steckverbinder 28 ein, bis der Riegel 42 selbsttätig in die Verriegelungsposition zurück schnappt. Dies ist der Indikator für den Monteur, dass die Steckverbindung zwischen Steckverbinder und komplementärem Steckverbinder 28 vollständig und ordnungsgemäß hergestellt ist.

Über das Innenleiterteil 16 des Steckverbinders wird im gesteckten Zustand elektrische Energie übertragen. Diese dient beispielsweise als Träger von Informationen, also zur Übertragung eines elektrischen Signals. Es ist jedoch auch möglich, über den erfindungsgemäßen Steckverbinder elektrische Energie beispielsweise als Antrieb für einen Elektromotor zu übertragen. In letzterem Fall werden hohe elektrische Ströme übertragen und es liegen ggf. entsprechend hohe elektrische Spannungen an den Innenleiterteilen 16 des Steckverbinders und/oder den komplementären Innenleiterteilen 30 des komplementären Steckverbinders 28 an. Daher ist es wichtig, dass ein unbeabsichtigtes Berühren der unter elektrischer Spannung stehenden Innenleiterteile 16 bzw. 30 des Steckverbinders bzw. komplementären Steckverbinders durch einen Monteur oder einer sonstigen Person, die die Steckverbindung löst, vermieden ist. Hierzu könnten beispielsweise die Innenleiterteile 16 des Steckverbinders derart ausgebildet sein, dass es mechanisch nicht möglich ist, mit einem Körperteil, wie beispielsweise den Fingern, die Innenleiterteile 16 des Steckverbinders zu berühren. Alternativ ist es vorgesehen, dass beim Lösen der Steckverbindung von Steckverbinder und komplementärem Steckverbinder 28 eine an den Innenleiterteilen 16 des Steckverbinders anliegende elektrische Spannung abgeschaltet wird. Hierzu ist ein entsprechender Detektor vorgesehen, der ein Herstellen oder Lösen der Steckverbindung von Steckverbinder und komplementärem Steckverbinder 28 detektiert und an ein entsprechendes Steuergerät meldet, welches dann dementsprechend die elektrische Spannung für den Steckverbinder bzw. den komplementären Steckverbinder aktiviert oder deaktiviert.

Die Fig. 6 bis 8 zeigen bei einer zweiten bevorzugten Ausführungsform eines erfindungsgemäßen Steckverbinders einen derartigen Detektor 46, welcher nachfolgend als "Interlock" bezeichnet wird. Dieses Interlock 46 ist an der Außenseite des Gehäuses 20 und an dem Riegel 42 angeordnet, so dass das Interlock 46 zusammen mit dem Riegel 42 axial bewegt wird. An dem komplementären Steckverbinder 28 ist ein komplementäres Interlock 48 angeordnet, wobei das Interlock 46 und das komplementäre Interlock 48 zusammenwirkend eine hergestellte Steckverbindung signalisieren. Sobald jedoch Interlock 46 und komplementäres Interlock 48 mechanisch voneinander getrennt werden, was beim Lösen und auseinander Ziehen von Steckverbinder und komplementären Steckverbinder der Fall ist, wird eine gelöste Steckverbindung angezeigt und eine elektrische Spannung abgeschaltet, so dass die Innenleiterteile 16 des Steckverbinders bzw. die komplementären Innenleiterteile 30 des komplementären Steckverbinders 28 gefahrlos berührt werden können, ohne dass die Gefahr eines Stromschlages für eine die Innenleiterteile 16 berührende Person besteht. Hierbei ist es besonders von Vorteil, dass das Interlock 46 axial bewegbar am Riegel 42 angeordnet ist, denn hierdurch erfährt ein Steuergerät bereits beim Lösen der Verriegelung bzw. beim Bewegen des Riegels 42 in der Freigabeposition, also bereits vor dem eigentlichen Lösen der Steckverbindung, dass der Steckverbinder und der komplementäre Steckverbinder demnächst voneinander gelöst werden, so dass zum Abschalten der elektrischen Energieübertragung über den Steckverbinder und den komplementären Steckverbinder zusätzlich Zeit zur Verfügung steht.

Das komplementäre Interlock 48 am komplementären Steckverbinder 28 ist beispielsweise als ein Reedrelais ausgebildet, welches einen elektrischen Stromkreis über elektrische Leitungen 50 (Fig. 8) wahlweise öffnet oder schließt. Das Interlock 46 am Steckverbinder ist dementsprechend als Magnet ausgebildet, welcher das Reedrelais entsprechend schaltet, je nach dem, ob sich der Magnet des Interlock 46 am Reedrelais des komplementären Interlocks 48 befindet, was im zusammengesteckten Zustand von Steckverbinder und komplementärem Steckverbinder 28 mit dem Riegel in Verriegelungsposition der Fall ist, befindet oder nicht.

Bei der zweiten Ausführungsform eines erfindungsgemäßen Steckverbinders gemäß Fig. 6 bis 8 ist keine Schraubenfeder dargestellt. Es ist jedoch auch hier die Anordnung einer Schraubenfeder analog zur ersten Ausführungsform eines erfindungsgemäßen Steckverbinders gemäß Fig. 1 bis 5 möglich.

Bei der zweiten Ausführungsform eines erfindungsgemäßen Steckverbinders gemäß Fig. 6 bis 8 weist der Riegel 42 eine Wippe aus einem federelastischen Werkstoff auf, welche einstückig den Riegel 42 ausgebildet ist. Diese Wippe verriegelt den Riegel 42 in der Verriegelungsposition. Zum Bewegen des Riegels 42 in die Freigabeposition muss zuerst die Wippe federelastisch ausgelenkt werden, damit der Riegel 42 in axialer Richtung bewegbar ist.

## Patentansprüche

1. Steckverbinder mit einem Außenleiterteil (10), welches an einem kabelseitigen Ende des Steckverbinders zum elektrischen und mechanischem Verbinden mit einem Außenleiter (12) eines Kabels (14) ausgebildet ist sowie eine elektromagnetische Abschirmung des Steckverbinders ausbildet, mit mindestens einem Innenleiterteil (16), welches an dem kabelseitigen Ende des Steckverbinders zum elektrischen und mechanischem Verbinden mit mindestens einem Innenleiter eines Kabels (14) ausgebildet ist, und mit einem Gehäuse (20), wobei an einem Außenumfang des Gehäuses (20) eine radial wirkende Rasteinrichtung zum mechanisch lösbaren Verriegeln des Steckverbinders in einem eingesteckten Zustand, in dem der Steckverbinder mit einem dem kabelseitigen Ende axial gegenüberliegenden steckseitigen Ende in einen komplementären Steckverbinder (28) eingesteckt ist und ein elektrischer und mechanischer Kontakt zwischen dem Innenleiterteil (16) des Steckverbinders und einem komplementären Innenleiterteil (30) des komplementären Steckverbinders (28) sowie ein elektrischer und mechanischer Kontakt zwischen dem Außenleiterteil (10) des Steckverbinders und einem komplementären Außenleiterteil (32) des komplementären Steckverbinders (28) hergestellt ist, wobei die Rasteinrichtung als ein Ring (24) aus einem federelastischen Werkstoff hergestellt ist, welcher in Umfangsrichtung eine Lücke (26) aufweist, wobei der Ring (24) an dem Außenumfang des Gehäuses (20) in einer Ebene senkrecht zu einer Längsachse des Steckverbinders angeordnet ist, so dass eine erste Seite des Ringes (24) dem steckseitigen Ende des Steckverbinders und eine zweite Seite des Ringes (24) dem kabelseitigen Ende des Steckverbinders zugewandt ist, wobei sich der Ring (24) in radialer Richtung von dem Außenumfang des Gehäuses (20) erhebt, wobei ein Innendurchmesser des Ringes (24) größer ist als ein Außendurchmesser des Gehäuses (20) in dem Abschnitt, in dem sich der Ring (24) befindet, so dass der Ring (24) gegen eine federelastische Kraft radial zusammendrückbar ist,
**dadurch gekennzeichnet,**
dass der Ring (24) an der ersten und zweiten Seite jeweils eine Anfasung (40) derart aufweist, dass der Ring (24) an seinem Außenumfang eine kleinere axiale Länge aufweist als an seinem Innenumfang, wobei an dem Gehäuse (20) ein zwischen einer Verriegelungsposition und einer Freigabeposition bewegbarer Riegel (42) derart angeordnet ist, dass der Riegel (42) in der Verriegelungsposition in die Lücke (26) des Ringes (24) eingreift und ein radiales Zusammendrücken des Ringes (24) blockiert und in der Freigabeposition die Lücke (26) des Ringes (24) frei gibt, so dass der Ring radial zusammendrückbar ist, wenn eine Anschlagkante auf eine der Anfasungen (40) an den Seiten des Ringes (24) beim Herstellen oder Lösen des gesteckten Zustandes aufläuft.

2. Steckverbinder nach Anspruch 1, **dadurch gekennzeichnet, dass** der Riegel (42) als ein in axialer Richtung verschiebbarer Schieber ausgebildet ist.

3. Steckverbinder nach Anspruch 1 oder 2, **dadurch gekennzeichnet, dass** das Gehäuse (20) ein Teil des Außenleiterteiles (10) ist.

4. Steckverbinder nach mindestens einem der vorhergehenden Ansprüche, **dadurch gekennzeichnet, dass** an dem Außenumfang des Gehäuses (20) eine radial umlaufende Nut (22) ausgebildet ist, in der der Ring (24) angeordnet ist.

5. Steckverbinder nach mindestens einem der vorhergehenden Ansprüche, **dadurch gekennzeichnet, dass** der Riegel (42) derart ausgebildet ist, dass dieser nur dann in die Lücke (26) des Ringes (24) passt, wenn sich der Ring (24) in einem in radialer Richtung vollständig entspannten Zustand ohne radiale Rückstellkräfte in Richtung radial nach außen befindet.

6. Steckverbinder nach mindestens einem der vorhergehenden Ansprüche, **dadurch gekennzeichnet, dass** ein elastisches Federelement (44) vorgesehen ist, welches den Riegel (42) in Richtung der Verriegelungsposition mit einer elastischen Federkraft beaufschlagt.

7. Steckverbinder nach Anspruch 2 und 6, dadurch, gekennzeichnet, dass das elastische Federelement als eine Schraubenfeder (44) ausgebildet ist, welche den Schieber (42) in axialer Richtung mit der federelastischen Kraft beaufschlagt.

8. Steckverbinder nach Anspruch 6, **dadurch gekennzeichnet, dass** der Riegel (42) eine Wippe (52) aus einem federelastischen Werkstoff aufweist, welche einstückig den Riegel (42) ausgebildet ist.

9. Steckverbinder nach mindestens einem der vorhergehenden Ansprüche, **dadurch gekennzeichnet, dass** an dem Steckverbinder zusätzlich eine Einrichtung (46) zum elektrischen Prüfen der vollständigen Herstellung einer Steckverbindung zwischen dem Steckverbinder und einem komplexentären Steckverbinder angeordnet ist.

10. Steckverbinder nach Anspruch 9, **dadurch gekennzeichnet, dass** die Einrichtung (46) zum elektrischen Prüfen der vollständigen Herstellung einer Steckverbindung an dem Riegel (42) derart angeordnet ist, dass die Einrichtung (46) zum elektrischen Prüfen der vollständigen Herstellung einer Steckverbindung nur dann eine vollständig hergestellte Steckverbinder zurück meldet, wenn sich in eingestecktem Zustand der Riegel (42) in seiner Verriegelungsposition befindet.

11. Steckverbinder nach Anspruch 9 oder 10, **dadurch gekennzeichnet, dass** die Einrichtung (46) zum elektrischen Prüfen der vollständigen Herstellung einer Steckverbindung ein unterbrochener, elektrische Leiter (50) ist, welcher derart angeordnet und ausgebildet ist, dass der elektrische Leiter elektrisch geschlossen ist, wenn der Steckverbinder vollständig in den komplementären Steckverbinder (28) eingesteckt und der Ring (24) von dem Riegel (42) verriegelt ist.

12. Steckverbinder nach Anspruch 9 oder 10, **dadurch gekennzeichnet, dass** die Einrichtung (46) zum elektrischen Prüfen der vollständigen Herstellung einer Steckverbindung ein Reedkontakt ist, welcher derart angeordnet und ausgebildet ist, dass der Reedkontakt elektrisch geschlossen ist, wenn der Steckverbinder vollständig in den komplementären Steckverbinder (28) eingesteckt und der Ring (24) von dem Riegel (42) verriegelt ist.

## Claims

1. Plug-type connector having an external conductor part (10) which is formed on a cable-side end of the plug-type connector for electrical and mechanical connection with an external conductor (12) of a cable (14) and which forms an electromagnetic screen of the plug-type connector, having at least one internal conductor part (16) which is formed on the cable-side end of the plug-type connector for electrical and mechanical connection with at least one internal conductor of a cable (14), and having a housing (20), wherein a radially acting latching device is provided on an outer circumference of the housing (20) for locking the plug-type connector in a mechanically releasable manner in a plugged-in state in which the plug-type connector is plugged, with a plug-side end axially opposite the cable-side end, into a complementary plug-type connector (28) and an electrical and mechanical contact is established between the internal conductor part (16) of the plug-type connector and a complementary internal conductor part (30) of the complementary plug-type connector (28) as well as establishing an electrical and mechanical contact between the external conductor part (10) of the plug-type connector and a complementary external conductor part (32) of the complementary plug-type connector (28), wherein the latching device is manufactured from a resilient material in the form of a ring (24) which has a gap (26) in the circumferential direction, wherein the ring (24) is arranged on the outer circumference of the housing (20) in a plane perpendicular to a longitudinal axis of the plug-type connector, such that a first side of the ring (24) faces the plug-side end of the plug-type connector and a second side of the ring (24) faces the cable-side end of the plug-type connector, wherein the ring (24) projects in a radial direction from the outer circumference of the housing (20), wherein an inner diameter of the ring (24) is greater than an outer diameter of the housing (20) in the section in which the ring (24) is located, so that the ring (24) can be compressed radially against a spring-elastic force, **characterised in that** the ring (24) has a chamfer (40) on the first and second side such that the ring (24) has a shorter axial length on its outer circumference than on its inner circumference, wherein a bolt (42) which can be moved between a locking position and a release position is arranged on the housing (20) in such a way that in the locking position the bolt (42) engages in the gap (26) in the ring (24) and prevents radial compression of the ring (24), and in the release position releases the gap (26) in the ring (24) so that the ring (24) can be radially compressed when a stop edge runs onto one of the chamfers (40) on the sides of the ring (24) when the plug-connected state is established or released.

2. Plug-type connector according to claim 1, **characterised in that** the bolt (42) takes the form of a slider which can be moved in an axial direction.

3. Plug-type connector according to claim 1 or 2, **characterised in that** the housing (20) is a part of the external conductor part (10).

4. Plug-type connector according to at least one of the preceding claims, **characterised in that** a radial groove (22) running around the outer circumference of the housing is formed in which the ring (24) is arranged.

5. Plug-type connector according to at least one of the preceding claims, **characterised in that** the bolt (42) is so designed that it only fits into the gap (26) in the ring (24) when the ring (24) is in a completely relaxed state, in a radial direction, without any radial restoring forces acting radially outwards.

6. Plug-type connector according to at least one of the preceding claims, **characterised in that** an elastic spring element (44) is provided which applies an elastic spring force to the bolt (42) in the direction of the locking position.

7. Plug-type connector according to claim 2 and 6, **characterised in that** the elastic spring element takes the form of a helical spring (44) which applies the spring-elastic force to the slider (42) in an axial direction.

8. Plug-type connector according to claim 6, **characterised in that** the bolt (42) possesses a rocker (52) made of a resilient material which is formed integrally with the bolt (42).

9. Plug-type connector according to at least one of the preceding claims, **characterised in that** a device (46) for electrical testing of the complete establishment of a plugged connection between the plug-type connector and a complementary plug-type connector is additionally arranged on the plug-type connector.

10. Plug-type connector according to claim 9, **characterised in that** the device (46) for electrical testing of the complete establishment of a plugged connection is arranged on the bolt (42) in such a way that the device (46) for electrical testing of the complete establishment of a plugged connection only reports a completely established plugged connection if, in the plugged-in state, the bolt (42) is in its locking position.

11. Plug-type connector according to claim 9 or 10, **characterised in that** the device (46) for electrical testing of the complete establishment of a plugged connection is an interrupted electrical conductor (50) which is arranged and designed such that the electrical conductor is electrically closed when the plug-type connector is completely plugged into the complementary plug-type connector (28) and the ring (24) is locked by the bolt (42).

12. Plug-type connector according to claim 9 or 10, **characterised in that** the device (46) for electrical testing of the complete establishment of a plugged connection is a reed contact which is arranged and designed such that the reed contact is electrically closed when the plug-type connector is completely plugged into the complementary plug-type connector (28) and the ring (24) is locked by the bolt (42).

## Revendications

1. Connecteur enfichable comprenant une partie conductrice extérieure (10) qui est réalisée à une extrémité côté câble du connecteur enfichable en vue d'une liaison électrique et mécanique avec un conducteur extérieur (12) d'un câble (14) et qui forme un blindage électromagnétique du connecteur enfichable, comprenant au moins une partie conductrice intérieure (16) qui est réalisée à l'extrémité côté câble du connecteur enfichable en vue de la liaison électrique et mécanique avec au moins un conducteur intérieur d'un câble (14), et comprenant un boîtier (20) dans lequel [*il est prévu*] à une périphérie extérieure du boîtier (20) un moyen d'enclenchement à action radiale destiné au verrouillage mécanique libérable du connecteur enfichable dans une situation enfichée dans laquelle le connecteur enfichable est enfiché avec une extrémité côté enfichage, axialement opposée à l'extrémité côté câble, dans un connecteur enfichable complémentaire (28) et un contact électrique et mécanique est établi entre la partie conductrice intérieure (16) du connecteur enfichable et une partie conductrice intérieure complémentaire (30) du connecteur enfichable complémentaires (28) de même qu'un contact électrique et mécanique est établi entre la partie conductrice extérieure (10) du connecteur enfichable et une partie conductrice extérieure complémentaire (32) du connecteur enfichable complémentaire (28), dans lequel le moyen d'enclenchement est fabriqué sous la forme d'une bague (24) en un matériau présentant l'élasticité d'un ressort, qui comporte une lacune (26) en direction périphérique, ladite bague (24) étant agencée à la périphérie extérieure du boîtier (20) dans un plan perpendiculaire à un axe longitudinal du connecteur enfichable, de sorte qu'un premier côté de la bague (24) est tourné vers l'extrémité côté enfichage du connecteur enfichable et qu'un second côté de la bague (24) est tourné vers l'extrémité côté câble du connecteur enfichable, dans lequel la bague (24) se soulève en direction radiale depuis la périphérie extérieure du boîtier (20), de sorte qu'un diamètre intérieur de la bague (24) est plus grand qu'un diamètre extérieur du boîtier (20) dans la portion dans laquelle la bague (24) se trouve, de sorte que la bague (24) est susceptible d'être comprimée radialement à l'encontre d'une force élastique,
**caractérisé en ce que**
la bague (24) comporte sur le premier côté et sur le second côté respectivement un chanfrein (40) de telle manière que la bague (24) possède à sa périphérie extérieure une longueur axiale plus petite qu'à sa périphérie intérieure, dans lequel un verrou (42) mobile entre une position verrouillée et une position libérée est agencé sur le boîtier (20) de telle manière que, dans la position de verrouillage, le verrou (42) s'engage dans la lacune (26) de la bague (24) et bloque une compression radiale de la bague (24) et que, dans la position de libération, il libère la lacune (26) de la bague (24) de telle façon que la bague peut être comprimée radialement lorsqu'une arête de butée vient monter sur l'un des chanfreins (40) sur les côtés de la bague (24) lors de l'établissement ou de l'annulation de l'état enfiché.

2. Connecteur enfichable selon la revendication 1, **caractérisé en ce que** le verrou (42) est réalisé sous forme d'un tiroir capable de coulisser en direction axiale.

3. Connecteur enfichable selon la revendication 1 ou 2, **caractérisé en ce que** le boîtier (20) est une partie de la partie conductrice extérieure (10).

4. Connecteur enfichable selon l'une au moins des revendications précédentes, **caractérisé en ce qu'**une gorge périphérique radiale (22) est réalisée à la périphérie extérieure du boîtier (20), gorge dans laquelle est agencée la bague (24).

5. Connecteur enfichable selon l'une au moins des revendications précédentes, **caractérisé en ce que** le verrou (42) est réalisé de telle manière que celui-ci ne s'ajuste dans la lacune (26) de la bague (24) que si la bague (24) se trouve dans un état totalement détendu en direction radiale sans force de rappel radiale en direction radiale vers l'extérieur.

6. Connecteur enfichable selon l'une au moins des revendications précédentes, **caractérisé en ce qu'**il est prévu un élément à ressort élastique (44) qui sollicite le verrou (42) avec une force élastique en direction de la position de verrouillage.

7. Connecteur enfichable selon la revendication 2 et 6, **caractérisé en ce que** l'élément à ressort élastique est réalisé sous forme de ressort hélicoïdal (44) qui sollicite le tiroir (42) avec la force élastique en direction axiale.

8. Connecteur enfichable selon la revendication 6, **caractérisé en ce que** le verrou (42) comprend une bascule (52) en matériau présentant l'élasticité d'un ressort, qui est réalisée d'une seule pièce avec le verrou (42).

9. Connecteur enfichable selon l'une au moins des revendications précédentes, **caractérisé en ce qu'**il est prévu en supplément un système (46) agencé sur le connecteur enfichable pour contrôler électriquement l'établissement complet d'une connexion par enfichage entre le connecteur enfichable et un connecteur enfichable complémentaire.

10. Connecteur enfichable selon la revendication 9, **caractérisé en ce que** le système (46) pour contrôler électriquement l'établissement complet d'une connexion par enfichage est agencé sur le verrou (42) de telle manière que le système (46) pour contrôler électriquement l'établissement complet d'une connexion par enfichage ne signalise en retour une connexion complètement établie que si le verrou (42) se trouve dans sa position de verrouillage dans la situation enfichée.

11. Connecteur enfichable selon la revendication 9 ou 10, **caractérisé en ce que** le système (46) pour contrôler électriquement l'établissement complet d'une connexion par enfichage est un conducteur électrique interrompu (50), qui est agencé et réalisé de telle façon que le conducteur électrique est fermé sur le plan électrique quand le connecteur enfichable est entièrement enfiché dans le connecteur enfichable complémentaire (28) et que la bague (24) est verrouillée par le verrou (42).

12. Connecteur enfichable selon la revendication 9 ou 10, **caractérisé en ce que** le système (46) pour contrôler électriquement l'établissement complet d'une connexion par enfichage est un contact "Reed", qui est agencé et réalisé de telle façon que le contact "Reed" est fermé sur le plan électrique quand le connecteur enfichable est entièrement enfiché dans le connecteur enfichable complémentaire (28) et que la bague (24) est verrouillée par le verrou (42).
